# EUROPÄISCHE PATENTSCHRIFT

(11) **EP 1 324 877 B1**
(45) Veröffentlichungstag und Bekanntmachung des Hinweises auf die Patenterteilung: **21.06.2006**
(21) Anmeldenummer: 01969123.7
(22) Anmeldetag: 03.10.2001
(51) Int. Cl.: B31F 1/07

(54) **VORRICHTUNG ZUM PRÄGEN UND SATINIEREN VON FLACHMATERIAL**
DEVICE FOR EMBOSSING AND SATIN-FINISHING A FLAT MATERIAL
DISPOSITIF POUR GAUFRER ET SATINER UN MATERIAU PLAT

(30) Priorität: 13.10.2000 CH 201200
(43) Veröffentlichungstag der Anmeldung: 09.07.2003
(73) Patentinhaber: Boegli-Gravures S.A., 2074 Marin-Epagnier (CH)
(72) Erfinder: BOEGLI, Charles, CH-2074 Marin-Epagnier (CH)
(74) Vertreter: AMMANN PATENTANWÄLTE AG BERN
(86) Internationale Anmeldenummer: PCT/CH2001/000594
(87) Internationale Veröffentlichungsnummer: WO 2002/030661

(56) Entgegenhaltungen:
- EP-A1- 0 798 106
- EP-A1- 0 925 911
- EP-A1- 0 939 037
- EP-A2- 0 194 042
- WO-A1-97/48551
- US-A- 5 007 271
- US-A- 5 582 103
- US-A- 5 670 188

## Beschreibung

Die vorliegende Erfindung bezieht sich auf eine Vorrichtung zum Satinieren und gleichzeitigem Prägen von Verpackungsfolien gemäss Oberbegriff von Patentanspruch 1 und auf mit der Vorrichtung hergestellte Verpackungsfolien gemäss Patentanspruch 8.

Eine Vorrichtung gemäss Oberbegriff von Patentanspruch 1 ist beispielsweise aus der US-A-5 007 271 oder EP-B-925 911 des gleichen Anmelders bekannt. Die darin beschriebene Vorrichtung zum Satinieren einer Folie, enthält zwei Prägewalzen, die gegenseitig beweglich angeordnet sind, derart, dass beim Ineinandergreifen der Zähne der Prägewalzen ein selbststabilisierender Effekt auftritt, wodurch eine hohe Durchlaufgeschwindigkeit einerseits und eine grosse Präzision andererseits erzielt wird. Dadurch entsteht vor allem ein gleichmässiges Satinieren und bei entsprechender Entfernung von Zähnen eine sehr präzise Prägung von Folien, wobei an diesen Stellen die Oberfläche der Verpackungsfolie unbehandelt bleibt.

In der EP-A2-0 194 042 ist ein geprägter Gegenstand offenbart, auf dessen Substrat erste und zweite nicht lichbeugende Relief-Elemente aufgeprägt sind, die erste und zweite Muster definieren und wobei die Muster gleichförmig reflektieren und sich deren Ansicht beim Wechseln des Sichtwinkels ändern. In der Beschreibung werden nur Linienmuster erwähnt und es ist keine Satinierung vorgesehen.

Ausgehend vom hochstehenden Stand der Technik gemäs US-A-5 007 271 oder EP-B-925 911 bezüglich Güte der Prägung und des Satinierens und vom anderen Stand der Technik hat sich der Wunsch und das Bedürfnis und somit die Aufgabe der vorliegenden Erfindung entwickelt, eine Vorrichtung zum Erzeugen von Prägungen anzugeben, die auf der Verpackungsfolie Zeichen mit standort- und/oder lichtquellenabhängige optische Effekte prägt, die es dadurch auch erlauben, Sicherheitsmerkmale zu erzeugen, die sehr schwer zu kopieren sind.

Diese Aufgabe wird mit der Vorrichtung gemäss Patentanspruch 1 gelöst. Weitere Vorteile und Merkmale sind in den abhängigen Ansprüchen definiert. Eine mit einer derartigen Vorrichtung geprägte Verpackungsfolie ist in Anspruch 8 definiert.

Die Erfindung wird im folgenden anhand von Zeichnungen von Ausführungsbeispielen näher erläutert.
- Figur 1: zeigt eine schematische Darstellung der Abwicklung einer konventionellen Verzahnung einer Satinierwalze,
- Figur 2: zeigt die stabile Eingriffstellung von konventionellen Verzahnungen von zwei Satinierwalzen,
- Figur 3: zeigt eine konventionelle Verzahnung im vergrösserten Massstab,
- Figur 4: zeigt im gleichen Massstab wie in Figur 3 eine Verzahnung gemäss Erfindung,
- Figur 5: zeigt die stabile Eingriffstellung von erfindungsgemässen Verzahnungen von zwei Satinierwalzen, die
- Figuren 6A-6F: zeigen die Wirkung einer erfindungsgemässen Spezialprägung anhand eines Zeichens, und
- Figur 7: zeigt eine mögliche Anordnung von mehreren prägten Zeichen.

Zum grundsätzlichen Aufbau einer Satiniervorrichtung wird auf die US-A-5 007 271 des gleichen Anmelders verwiesen. Ein Folienband wird zwischen zwei gezahnten Satinierwalzen aus gehärteten Stahl oder einem harten Material durchgeführt, von welchen die eine fest gelagert ist und angetrieben wird, während die andere frei drehbar auf eine Achse gelagert ist und durch Federkraft, pneumatisch oder sonstwie nachgiebig mit einstellbarem Druck gegen die angetriebene Walze angedrückt werden kann.

Bei der Vorrichtung gemäss EP-B-925 911, die sich auch auf die US-A-5 007 271 bezieht, weisen beide Satinierwalzen eine gleichartige Oberflächenverzahnung auf, die in Figur 1 in Abwicklung schematisch dargestellt ist. Dabei handelt es sich um pyramidenförmige Zähne, die in Umfangrichtung bzw. in der durch den Pfeil angegebenen Drehrichtung und in Achsrichtung rechtwinklig dazu in Reihen angeordnet sind. Gemäss Figur 2 sind die Zahnspitzen abgeflacht, wobei in der Praxis diese Kürzung mindestens 2 %, vorzugsweise bis 25 % der theoretischen geometrischen Zahnhöhe beträgt. Ausserdem sind zweckmässigerweise die Kanten der pyramidenförmigen bzw. pyramidenstumpfförmigen Zähne gebrochen. Anstatt pyramidenförmige Zähne können auch kegelförmige, bzw. kegelstumpfförmige Zähne verwendet werden.

In einer bevorzugten Ausführung gemäss obigem Dokument weisen die Walzen ein relatives axiales Spiel von mindestens einer halben Zahnteilung, vorzugsweise das 0,75-fache der Zahnteilung auf, wodurch sie gegenseitig verschiebbar sind, damit sie sich gegenseitig in eine stabile Position verschieben können.

Während bei diesen Satinierwalzen gemäss Stand der Technik beide Walzen die gleiche Zahnung aufweisen, wurde erkannt, dass das Versehen mindestens einer Walze mit Zähnen unterschiedlicher Gestaltung, insbesondere Zahnhöhe und Zahnoberfläche, Prägungen ermöglicht, die beispielsweise als Schattenprägungen definiert werden können, indem die inmitten des satinierten Hintergunds geprägten Zeichen je nach Blickwinkel des Betrachters und/oder Richtung und Art der Beleuchtungsquelle mit unterschiedlicher Intensität und unter Bildung einer schattenartigen Erscheinung gesehen werden.

Selbstverständlich müssen dabei die geometrischen Mittellinien der Zähne, die Rasterung, immer denselben Abstand aufweisen, da sonst eine Synchronisation oder Selbstsynchronisation nicht möglich ist. Aus technischen Gründen ist es ausserdem zweckmässig, Zähne mit demselben Grundriss zu verwenden, so dass die Variationen entweder in der Zahnhöhe oder in der Ausgestaltung der Zahnflanken und/oder -kanten und/oder Gestaltung der Oberfläche wie Aufrauhen, Rillen oder Muster oder in einer Kombination zweier oder aller Grössen liegen.

In der Ausgestaltung gemäss Figur 4 erkennt man zwei Zähne T1, die wie die Zähne gemäss den Figuren 1 - 3 gestaltet sind, die alle die gleichen geometrischen Dimensionen aufweisen und eine normale Satinierung erzeugen und in Figur 4 links, die Zähne T2, die beispielsweise eine geringere Zahnhöhe aufweisen, aber auch andere Zahnflanken oder eine andere Oberfläche aufweisen könnten. Beim vorbekannten Prägen werden an der Stelle, an denen die Zeichen auf der Folie erscheinen sollen, die Zähne gänzlich abgetragen.

Im Prinzip können die Zähne T2 mit anderer Höhe, Gestalt oder Oberfläche als die Zähne T1 irgendwie angeordnet sein, doch wird man mit Vorteil die Zähne T2 in einer bestimmten Anordnung wählen, um Muster, Buchstaben oder andere Zeichen zu erzeugen. In Figur 4 ist eine einfache Anordnung dargestellt, die beispielsweise den Buchstaben L ergibt. Durch die Anordnung der Zähne T2 in einer solchen Konfiguration wird dieser Buchstabe derart erzeugt, dass je nach Betrachtungswinkel ein hoher bis geringer Kontrast, bzw. eine grosse oder kleine Intensität erhalten wird, wobei hier vorausgesetzt ist, dass die Beleuchtungsquelle konstant ist und sich am gleichen Ort befindet. Sonst kann auch der Standort und/oder Wellenlänge der Beleuchtungsquelle variiert werden und der Betrachter das Zeichen stets aus dem gleichen Winkel betrachten, oder sowohl der Betrachtungswinkel als auch die Leuchtquelle verändern sich. Dabei ist das Ergebnis im Prinzip stets dasselbe, das Erscheinungsbild des Zeichens ändert sich bei Veränderung einer oder beider oder aller Parameter.

In den Figuren 6A, B, C ist der jeweilige Betrachter mit einem "O" bezeichnet, wobei der Pfeil den Betrachtungswinkel angibt und der Betrachter auf eine satinierte Folie mit schattengeprägtem L sieht und zwar von rechts oben, von oben oder von links, Stellungen 6A, B, C, wobei der Kontrast gemäss 6D hoch, gemäss 6E gering und gemäss 6F mittel gross ist. Dabei ist eine konstanten Beleuchtung vorausgesetzt.

In Figur 7 ist beispielsweise dargestellt, wie es möglich ist, Gruppen von Zeichen verschieden anzuordnen, um verschiedene Merkmale zu kombinieren oder bestimmte Kodierungen herzustellen. Aus Figur 7 ist ersichtlich, dass bei einem bestimmten Betrachtungswinkel und einer Belichtung LS von einem bestimmten Ort aus der Buchstabe "L" je nach Lage schwach, M oben und rechts, ganz schwach, N rechts oben, mittelstark, P unten und links sowie ganz stark, Q links unten erscheint. Wie anhand der Figur 6 dargelegt, wechselt das Erscheinungsbild eines Zeichens bei Änderung des Betrachtungswinkels, aber auch bei Änderung der Beleuchtungsquelle in Bezug auf Standort und Belichtungsart, Helligkeit und Wellenlänge.

Der Einfachheit halber wurde in Figur 7 dasselbe Zeichen "L" verwendet, wobei es ersichtlich ist, dass es sich um irgendwelche Zeichen oder Ziffern handeln kann. Dieses Verfahren kann gut für das Kodieren, bzw. Erzeugen von Sicherheitsmerkmalen verwendet werden, wobei auch eine Ziffernfolge, die sich ändern kann, verwendet werden kann.

Es ergibt sich somit, dass diese Spezialeffekte auf den Verpackungsbändern, -folien oder -schachteln in sehr grosser Variation erzeugt werden können, wobei diese Effekte von jedem Winkel aus betrachtet erzeugt werden können und der Blickwinkel und/oder die Beleuchtungsquelle variiert werden kann. Diese Effekte, die vom Betrachtungswinkel bzw. von der Beleuchtung oder von der Wellenlänge des Lichtes abhängen, werden durch die Gestaltung Zähne erzeugt. So ergeben beispielsweise Veränderungen in der Anordnung bzw. Ausgestaltung der Zahnflanken und/oder -kanten ebenfalls vom Betrachtungswinkel und Beleuchtung abhängige Effekte, die insgesamt dadurch hervorgerufen werden, dass die Zähne sehr geringe Dimensionen aufweisen, so dass Veränderungen in der Zahnform oder Zahnoberflächengestaltung der die Zeichen hervorrufenden Zähne auf dem geprägten Gegenstand infolge verschiedenartiger Lichtreflektionen oder Lichtbeugungen optische Effekte, die von der Winkellage abhängen, hervorzurufen vermögen.

Solche Zeichen können auf Verpackungen von Tabakwaren, Zigaretten, Nahrungsmittel, Schokolade, Medikamenten oder dergl. angebracht werden. Solche Verpackungsbänder oder - folien bestehen vorwiegend aus Aluminium oder vorwiegend aus leicht zu faltendes Papier. In letzter Zeit wurde aus Umweltschutzgründen das zu prägende Material dahingehend weiterentwickelt, dass die zu prägenden Medien, unter anderem metallisiertes Papier, bei gleichzeitiger Reduktion der metallisierten Schichtdicke eine kräftige Faserung aufweisen derart, dass das günstige Faltverhalten sich nachhaltig verschlechtert hat. Dies kann auch dann der Fall sein, falls anstatt Papier eine Kunststoffunterlage verwendet wird. Zur Zeit wird zwischen einer Mehrschichtfolie mit Unterlage aus Papier und einer Schicht aus Metall und einer Folie mit aufgedampfter, dünner Metallisierungsschicht unterschieden.

Bis jetzt wurden die Prägungen mit den erwähnten optischen Effekte anhand von einem Walzensystem mit zwei Prägewalzen besprochen. Um vor allem die weiter oben beschriebenen Weiterentwicklungen des zu prägenden Materials, bzw. seine geringere Metallisierung Rechnung zu tragen, und dies erweitert sowohl den Anwendungsbereich als auch die Herstellungsmöglichkeiten solcher Prägungen mit optischen Effekten, wird vorteilhaft eine Vorrichtung zur Behandlung von Flachmaterial verwendet, wie sie in der Anmeldung WO 00/69622 beschrieben ist, wobei diese PCT-Anmeldung nicht vorpubliziert ist. Bei dieser Vorrichtung wird der zweiten Prägewalze mindestens eine weitere, mit der ersten oder vorgehenden Prägewalze zusammenwirkende Prägewalze nachgeschaltet, um in einer Nachprägung das im wesentlichen gleiche Muster zu erhalten. Diese Anordnung kann dahingehend geändert werden, dass in der Nachprägung nicht das gleiche Muster nachgeprägt wird, sondern die oben erwähnte Prägung mit optischen Effekten dadurch erhalten wird, dass Zähne mit anderen geometrischen Dimensionen und/oder anderer Oberflächengestaltung darauf oder auf einer oder mehreren der mindestens drei Prägewalzen angeordnet sind.

In dieser Anmeldung ist ebenfalls aufgeführt, dass die Prägewalzen über Synchronisationsmittel miteinander synchronisiert werden können und auch die vorliegende Erfindung ist nicht auf Prägewalzen beschränkt, von der eine derart gelagert ist, dass sie in Längsrichtung der Achse und/oder in der Anpressrichtung und/oder in der Laufrichtung des zu prägenden Materials auslenkbar ist, um eine Selbstsynchronisation zu ermöglichen. Ausserdem muss jeweils ein Zahn einer Walze nicht zwangsläufig zwischen vier benachbarten Zähne der anderen Walze eingreifen, wie bei Figur 3, wo der Fall der sogenannten pinup-pinup-Konfiguration dargestellt ist, bei der die Zähne aller Walzen nach aussen weisen. Bei den erfindungsgemässen Prägungen kann es vielmehr zweckmässig sein, Prägewalzen miteinander zwangszusynchronisieren, wobei es dann auch möglich ist, eine sogenannte pinup-pindown-Konfiguration zu verwenden, bei der die Zähne einer Walze nach aussen und die Zähne einer kooperierenden Walze nach innen weisen.

Mit den obigen Anordnungen können nicht nur wechselhafte optische Effekte durch Prägen erzeugt werden sondern auch Sicherheitsmerkmale, die sehr fälschungssicher und in der Regel von Auge erkennbar sind. Solche Sicherheitsmerkmale können zum Beispiel für teure Medikamente, elektronische Artikel oder in der Tabakwarenindustrie verwendet werden.

## Patentansprüche

1. Vorrichtung zum Satinieren und gleichzeitigem Prägen von Verpackungsfolien mit metallisierter Oberfläche oder aus Metall bestehend, mit mindestens zwei Prägewalzen, die mit einem Antrieb verbunden und einzeln oder gemeinsam antreibbar sind, wobei die Walzen nachgiebig gegeneinander anpressbar sind und die in einander greifenden pyramiden- oder kegelförmigen Zähne der Walzen eine abgeflachte Spitze aufweisen, **dadurch gekennzeichnet, dass** pyramiden - oder Kegelförmigen Zähne (T2) mindestens einer Walze eine andere geometrische Form und/oder Oberfläche aufweisen als die für die Satinierung vorgesehenen Zähne (T1), um beim Durchlauf der Verpackungsfolie an diesen Stellen geprägte, die metallisierte Oberfläche der Verpackungsfolie verändernde Zeichen (L) zu erzeugen, deren Erscheinungsbild sich je nach Blickwinkel des Betrachters (O) und/oder Art und/oder Standort der Beleuchtungsquelle (LS) ändert.

2. Vorrichtung nach Anspruch 1, **dadurch gekennzeichnet, dass** die anderen Zähne (T2) eine geringere Höhe aufweisen als die übrigen Zähne (T1).

3. Vorrichtung nach Anspruch 1 oder 2, **dadurch gekennzeichnet, dass** die anderen Zähne (T2) eine andere Flanken- oder Kantenform aufweisen als die übrigen Zähne (T1).

4. Vorrichtung nach einem der Ansprüche 1 bis 3, **dadurch gekennzeichnet, dass** die Oberfläche der abgeflachten Fläche der anderen Zähne (T2) eine Struktur aufweist.

5. Vorrichtung nach einem der Ansprüche 1 bis 4, **dadurch gekennzeichnet, dass** sie zwei Prägewalzen aufweist und der zweiten Prägewalze mindestens eine weitere, mit der ersten oder vorgehenden Prägewalze zusammenwirkende Prägewalze nachgeschaltet ist, um in einer Nachprägung die Zeichen mit wechselndem Erscheinungsbild zu erhalten, wobei die anderen Zähne (T2) auf einer oder mehreren der Walzen angeordnet sind.

6. Vorrichtung nach einem der Ansprüche 1 bis 5, **dadurch gekennzeichnet, dass** die Prägewalzen über Synchronisationsmittel miteinander synchronisiert sind.

7. Vorrichtung nach einem der Ansprüche 1 bis 6, **dadurch gekennzeichnet, dass** mindestens eine der nicht angetriebenen Prägewalzen derart gelagert ist, dass sie in Längsrichtung der Achse und/oder in der Anpressrichtung und/oder in der Laufrichtung des zu prägenden Materials auslenkbar ist.

8. Mit einer Vorrichtung nach einem der Ansprüche 1 bis 7 hergestellte Verpackungsfolie, die eine Satinierung aufweist und auf diesem satinierten Hintergrund mindestens ein Zeichen (L) aufweist, dessen Intensität sich je nach Betrachtungswinkel (O) und/oder Art und/oder Standort der Beleuchtungsquelle (LS) ändert, **dadurch gekennzeichnet, dass** sie mindestens eine Gruppe von Zeichen (L) aufweist, die jeweils einzeln, paarweise oder gruppenweise dasselbe Erscheinungsbild aufweisen.

## Claims

1. Device for satinizing and simultaneously embossing packaging foils having a metallised surface or consisting of metal, comprising at least two embossing rolls that are connected to a driving system and capable of being driven individually or in common, the rolls being adapted to be resiliently pressed against each other and the interpenetrating pyramidal or conical teeth of the rolls having flattened tips, **characterised in that** pyramidal or conical teeth (T2) of at least one roll have a different geometrical shape and/or surface than the teeth (T1) that are intended for satinizing in order to produce embossed signs (L) that modify the metallised surface of the packaging foil and whose appearance changes according to the viewing angle of the observer (O) and/or the kind and/or the position of the lighting source (LS) in these locations during the passage of the packaging foil.

2. Device according to claim 1, **characterised in that** the different teeth (T2) have a smaller height than the remaining teeth (T1).

3. Device according to claim 1 or 2, **characterised in that** the different teeth (T2) have differently shaped flanks or edges than the remaining teeth (T1).

4. Device according to one of claims 1 to 3, **characterised in that** the surface of the flattened portion of the different teeth (T2) is structured.

5. Device according to one of claims 1 to 4, **characterised in that** it comprises two embossing rolls and the second embossing roll is followed by at least another embossing roll that cooperates with the first or preceding embossing roll in order to produce the signs of changing appearance in a subsequent re-embossing process, the different teeth (T2) being provided on one or on several ones of the rolls.

6. Device according to one of claims 1 to 5, **characterised in that** the embossing rolls are mutually synchronised by synchronising means.

7. Device according to one of claims 1 to 6, **characterised in that** at least one of the non-driven rolls is journalled such as to be capable of an excursion in the longitudinal direction of the axle and/or in the direction of the contact pressure and/or in the travelling direction of the material that is to be embossed.

8. Packaging foil produced using a device according to one of claims 1 to 7, which is satinized and provided on this satinized background with at least one sign (L) whose intensity changes according to the viewing angle (O) and/or the kind and/or the position of the lighting source (LS), **characterised in that** it comprises at least one group of signs (L) having the same appearance individually, in pairs, or in groups.

## Revendications

1. Dispositif pour le satinage et le gaufrage simultanés de feuilles d'emballage à surface métallisée ou constituées de métal, comprenant au moins deux rouleaux de gaufrage reliés à un entraînement et pouvant être entraînés individuellement ou en commun, les rouleaux pouvant être pressés l'un contre l'autre de manière élastique et les dents pyramidales ou coniques des rouleaux présentant une pointe aplatie, **caractérisé en ce que** des dents (T2) pyramidales ou coniques d'un rouleau au moins présentent une forme géométrique et/ou surface différente de celle des dents (T1) pourvues pour le satinage afin de produire pendant le passage de la feuille d'emballage à ces endroits des signes (L) gaufrés qui modifient la surface métallisée de la feuille d'emballage et dont l'aspect change selon l'angle de vue de l'observateur (O) et/ou le genre et/ou la position de la source de lumière (LS).

2. Dispositif selon la revendication 1, **caractérisé en ce que** les dents différentes (T2) présentent une hauteur inférieure à celle des autres dents (T1).

3. Dispositif selon la revendication 1 ou 2, **caractérisé en ce que** les dents différentes (T2) présentent une autre forme des flancs ou des arêtes que les autres dents (T1).

4. Dispositif selon l'une des revendications 1 à 3, **caractérisé en ce que** la surface de la face aplatie des dents différentes (T2) est structurée.

5. Dispositif selon l'une des revendications 1 à 4, **caractérisé en ce qu'**il comprend deux rouleaux de gaufrage et que le deuxième rouleau de gaufrage est suivi d'au moins un rouleau de gaufrage supplémentaire qui coopère avec le premier rouleau de gaufrage ou le rouleau précédent afin d'obtenir dans un gaufrage subséquent les signes d'aspect variable, les dents différentes (T2) étant pourvues sur un ou sur plusieurs desdits rouleaux.

6. Dispositif selon l'une des revendications 1 à 5, **caractérisé en ce que** les rouleaux de gaufrage sont réciproquement synchronisés par des moyens de synchronisation.

7. Dispositif selon l'une des revendications 1 à 6, **caractérisé en ce que** l'un au moins des rouleaux de gaufrage non entraînés est supporté de manière à être capable d'une excursion dans la direction longitudinale de l'axe et/ou dans la direction de la pression de contact et/ou dans la direction de passage du matériau à gaufrer.

8. Feuille d'emballage produite à l'aide d'un dispositif selon l'une des revendications 1 à 7, qui présente un satinage et sur cet arrière-fond satiné au moins un signe (L) dont l'intensité varie selon l'angle d'observation (O) et/ou le genre et/ou la position de la source de lumière (LS), **caractérisé en ce qu'**elle comprend au moins un groupe de signes (L) présentant le même aspect individuellement, par paires ou par groupes.
